# EUROPÄISCHE PATENTSCHRIFT

(11) **EP 0 204 011 B1**
(45) Veröffentlichungstag und Bekanntmachung des Hinweises auf die Patenterteilung: **24.10.1990**
(21) Anmeldenummer: 85106624.1
(22) Anmeldetag: 29.05.1985
(51) Int. Cl.: F02B 75/00

(54) **Von Fluid durchströmtes Aggregat**
Aggregate with through flow by a fluid
Agrégat traversé par un fluide

(43) Veröffentlichungstag der Anmeldung: 10.12.1986
(73) Patentinhaber: Eickmann, Karl, D-74564 Crailsheim (DE)
(72) Erfinder: Eickmann, Karl, D-74564 Crailsheim (DE)

(56) Entgegenhaltungen:
- DE-C- 677 073
- FR-A- 452 070
- GB-A- 21 990
- US-A- 3 340 857

## Beschreibung

Die vorliegende Erfindung betrifft ein von Fluid durchstroemtes Aggregat, wie es im Oberbegriff von Anspruch 1 beschrieben ist.

Aus der US-PS-3 340 857, BROWN, ist ein derartiges Aggregat bekannt, das mehrere Einlass-Schlitze im Kolben, der Kolbenstange oder in Zylinderteilen verwendet. Dieses bekannte Aggregat ist zum einen mit einem doppelt wirkendem Kolben versehen und zum anderen verhindern die mehreren Schlitze die Durchstroemung mit einer grossen Fluidmenge fuer hohe Leistung pro gegebenen Abmessungen des Aggregates. Schliesslich kommt dieser Motor nicht ohne Kreuzkopf aus, weil seine Kolbenstange jenseits der Steuernut keinen dichtenden Fortsatz hat.

Dieses Aggregat der bekannten Technik ist daher noch mit Maengeln behaftet, die noch ueberwunden werden muessen, wenn man sie zuverlaessiger gestalten oder ihre Leistung bei gegebenen baulichen Abmessungen erhoehen will.

Der Erfindung liegt daher die Aufgabe zugrunde, die Nachteile der bekannten Technik einzuschraenken und ein zuverlaessiges Aggregat mit besonders hoher Leistung bei baulicher Einfachheit und geringem Gewicht zu schaffen.

Diese Aufgabe wird im Gebiet des Gattungsbegriffs des Patentanspruchs 1 nach dem kennzeichnendem Teil des Patentanspruchs 1 geloest. Weitere vorteilhafte Ausfuehrungen der Erfindung sind in den Unteranspruechen 2 bis 8 beschrieben.
Figuren 1 bis 14 zeigen Laengsschnitte durch Ausfuehrungsbeispiele der Erfindung.
Figur 15 ist ein Querschnitt durch Figur 14.
Figuren 16 bis 19 zeigen Laengsschnitte durch Aggregate der Erfindung.
Figur 20 ist ein Querschnitt durch Figur 19.

Figur 1 zeigt das einfachste Ausfuehrungsbeispiel der Erfindung im Laengsschnitt. Man sieht den Kolben 4 mit seiner in achsialer Richtung erstreckten Kolbenstange 7, die nahe ihrem jenseitigem Ende mit der rund um den ganzen Umfang erstreckten und radial nach aussen offenen Steuernut 15, die am jenseitigem Ende durch den Kolbenstangen - Fortsatz 777 beendet ist. Diese Anordnung reziprokiert (laeuft hin- und her-) im Zylinder und dessen Deckel 3, wobei derZylinder am einem Ende mit den AuslassSchlitzen 6 und am anderem Ende mit dem Deckel 3 versehen ist, waehrend der Deckel 3 einen Einlass Anschluss 9 und einen Einlassraum 315, sowie einen rueckwaertigen Verschlussteil 333 hat, der den Kolbenstangen Fortsatz 777 oder einen Teil der Kolbenstange 7 dichtend umgreifen kann. Bei einer der achsialen Endlagen der Bewegung der Kolbenanordnung, oder nahe dieser achsialen Endlage, stroemt Fluid vom Anschluss 9 durch den Einlassraum 315 und durch die Steuernut 15 in den Innenraum 1 des Zylinders 2 ein, waehrend ein anderer Fluidteil durch die Auslaesse 6 aus dem Zylinder ausstroemt.

Damit ist die wesentliche konstruktive Ausfuehrung der Erfindung beschrieben. Es ergibt sich daraus, dass der Zylinder eine bestimmte achsiale Laenge und die Kolbenstange eine bestimmte achsiale Laenge haben muessen, um die Stroemungsbedingung erfuellen zu koennen. Ebenso muessen die Steuernut, der Fortsatz und der Endverschlussteil 333 des Deckels 3 geometrische Abmessungen und Lagen zu benachbarten Teilen erfuellen, um die beschriebene Wirkungsweise der Erfindung zu erreichen. Sind diese Bedingungen erfuellt, dann ist auch die Aufgabe der Erfindung erfuellt.

In den Folgefiguren wird die Erfindung noch weiter fuer spezielle vorteilhafte Ausfuehrungen ausgebildet, wobei in den betreffenden Figurenbeschreibungen die entsprechenden Teile mit gleichen Bezugsziffern benannt, die Bezugsziffern fuer die Kennzeichnung der besonderen Ausfuehrungsarten jedoch mit weiteren zusaetzlichen Ziffern versehen sind, die einstelligen Ziffern also durch mehrstellige Ziffern ergaenzt sind, usw.

In Figur 2 ist die Erfindung zu einem Doppelkolben erweitert, um doppelte Leistung bei gleicher Kurbelwelle erreichen zu koennen. Der Kolben 4 hat daher an seinem rueckwaertigem Ende eine mittlere Verbindung 60, die an ihrem jenseitigem Ende den zweiten Kolben 64traegt oder bildet, von dem aus in - relativ zum erstem Kolben 4 der Erfindung - in achsial entgegengesetzter Richtung die zweite Kolbenstange 67 erstreckt ist waehrend der erste Zylinder 2 einen entsprechenden achsialen Fortsatz 62 hat.

Die zweiten Teile haben dabei wieder die Anordnungen der Erfindung, naemlich die Steuernut 45, den Deckel 3, den Verschlussteil 2333, den Fortsatz 2777 undsoweiter.

In Figur 3 sieht man, wie die Auslass-Schlitze 6, 66 um den Umfang des Zylinders verteilt sind, oder wie sie in bestimmte Sammelkaenaele 17,19 als Auslaesse 18, 20 muenden koennen.

In Figur 4 sind die Anordnungen der Erfindung etwa wie in Figur 2 vorhanden, doch ist die mittlere Verbindung zwischen dem erstem und dem zeiten Kolben nicht durch die Verbindung 60 bewirkt, sondern durch Verbindung der einzelnen der beiden Kolben 4, 64 mittels Pleuelbolzen und Pleuel 46, 55 zum exzentrischem Lager 54 einer Kurbelwelle 56, 52, 54.

In Figur 5 ist die mittlere Verbindung 60 hohl ausgebildet, formt also ein Rohr und kann die Oeffnungen 160 zur Durchstroemung mit Fluid erhalten. Das kann auch der Kuehlung der Kolbenteile dienen.

In Figur 6 sind in der hohlen Rohrverbindung 60 den Raum 560 verschliessende Innendeckel 760 angeordnet, um eine Fluidstroemung um die mittlere Verbindung herum durch die Fenster 160, 660 zu ermoeglichen. Ferner sind in dieser Figur die Auslass-Schlitze als Schlitze 666 ausgebildet, die zu Sitzen fuehren, die durch die Rueckschlagventile 306 (ggf. belastet mit Federn 406) gegen den Sammelraum 319 im Gehaeuse 316 verschliessen. Wenn das Fluid aus dem Zylinder ausgestroemt ist, damit aus dem Sammelraum 319 dann kein Fluid mehr in den Zylinder-Innenraum 1 oder 61 zurueck stroemen kann.

In Figur 7 ist die Verbindung durch Rohrteile groesseren Durchmessers erstzt und mit Halterungen 411 versehen, die die ineinander geschachtelten Rohrteile 404, 464 miteinander verbinden. Durch diese Ausbildung wird Zwischenraum zwischen dem Zylinder und der Verbindung zwischen den Kolben vermieden, sodass aus diesem Grunde kein (oder nur wenig) Fluid aus dem Auslass Sammelraum 19 in das innere der Zylinder zurueckstroemen kann. Ferner hat diese Figur einen Turbolader 440, dessen Turbine ueber Kanal 441 mittels der Ausstroemungen aus den Auslaessen 6, 66 betrieben wird, waehrend dessen ader ueber die Leitungen 442, 443 zu den Einlaessen 9, 999 des ersten und des zweiten Zylinder-Raumes 1, 61 vorkomprimiertes Fluid, zum Beispiel Luft oder Brennstoff Luftgemisch, liefert.

Figur 8 illustriert die kurzen Zylinderteile 362 zur Kolbenabdichtung in einer der achsialen Endlagen der Bewegung und im uebrigen zeigt diese Figur noch einmal deutlich die erfindungsgemaessen Teile zum erstem und zweitem Kolben.

Figuren 9 und 10 zeigen verschiedene Lagen der Doppelkolben.

Figur 11 zeigt ein Aggregat fuer die Erzielung hoher Wirkungsgrade bei unterschiedlichen Belastungen usw., wobei die erfindungsgemaessen Ausbildungen in der Figur erscheinen, das ansosnten wesentliche und neue dieser Figur aber auch auf Aggregate ohne die Merkmale der Erfindung angeordnet werden kann. Die ersten und zweiten Zylinder 2 und 62 sind in dieser Figur in achsialer Richtung verschiebbar in einem Aussengehaeuse 161 gelagert. Die Zylinder koennen dadurch naeher zur zentrischen Achse der Kurbelwelle 56 oder weiter von ihr fort verschoeben werden. Diese Verschiebung kann auch beim Betrieb des Aggregates dieser Figur erfolgen. Auf diese Weise kann man zum 8eispiel den Brennraum eines Verbrennungsmotors oder das Kompressionsverhaeltnis eines Motors, bzw. Kompressors oder Entspanners, willkuerlich vergroessern und verkleinern. Dadurch lassen sich die Wirkungsgrade veraendern und Verluste der Aggregate mit festen, nicht verschiebbaren Zylindern vermeiden oder einschraenken.

Figur 12 zeigt die achsialen Endteile des Aggregates der Erfindung und daran verwendbare Abdichtungen, wie Dichtringe 11 in Dichtringkammern 10, Druckleitungen zu den Kammern 10 zur Andrueckung der Dichtringe mit ihren Dichtflaechen 97 und abzudichtende Flaechen benachbarter Teile, sowie bauliche Einzelheiten ohne Bezugszeichen da sie nur fuer die Produktion von Bedeutung sind.

Mit Figur 13 beginnt die Illustration einer weiteren Ausgestaltung der Erfindung. Hierin sind die Doppelkolben nicht durch eine mittlere Verbindung miteinander verbunden, sondern die Kolbenstangen 7 und 207 sind mittels einer Verbindung 707 miteinander verbunden Die Verbindung 707 bildet dabei die Fortsaetze 777 der frueher beschriebenen Figuren und ersetzt diese. Entsprechend hat man zwischen den Kolbenstangen 7 und 207, wie die Erfindung und der Anspruch 1 es ja vorschreiben, jeweils eine Steuernut 15 bzw. 215. Der Deckel ist hier zwischen den beiden Kolben 4 und 44 angeordnet und muss nach dem Anspruch 1 der Erfindung die Kol benstangen und deren Fortsaetze, also zeitweilig Teile der Kolbenstangen 7, 207 und der Fortsaetze, also des Teiles 707, umgreifen und abdichten. Der Deckel 3, 40 hat daher die diese Teile dichtenden Deckelteile 3003 und 4003, zwischen denen der gemeinsame Einlassraum 50 ausgebildet und zum Einlass Anschluss 9 verbunden ist. Damit kein Fluid aus den Zylindern in den Einlass 9 zurueckstroemen kann, befindet sich zwischen dem Einlass 9 und der Einlasskammer 50 ein Rueckschlagventil 112. Der gemeinsame Raum 50 ersetzt die Einzelraeume 315 der frueher beschriebenen Figuren.

Bei der Reziprokation der Kolbenanordnung verbindet die Steuernut 15 zeitweilig den Einlass 9 mit der Zylinderkammer 1, waehrend die Steuernut 215 zu einer anderen Zeit zeitweilig den Einlass 9 mit der Zylinderkammer 61 verbindet. Die Auslass-Schlitze 6 sind in dieser Figur wieder am dem Deckel entgegengesetzt gelegenem achsialem Endteil des betreffenden Zylinders angeordnet, sodass man die Auslaesse 6 nahe den rechten und linken Enden der Figur sieht, waehrend sie in den frueher beschrieben Doppelkolben Aggregaten etwa in der Mitte der betreffenden Figuren zu finden waren.

Figur 14 zeigt einen Laengsschnitt durch den Mitteleinsatz 40, der die beiden Deckel 3003 und 4003 jenseits der gemeinsamen Einlasskammer 50 bildet. Die Einlaesse 9 sind in diese Figur noch nicht eingearbeitet, da die Figur besonders die lage der Deckel relativ zur gemeinsamen Einlass- kammer 50 zeigen soll.

In Figur 15 sind in radialer Richtung mit Achsen in der Lage der gepfeilten Ebene der Figur 14, die Einlaesse eingezeichnet mit den Ventilen 112 und deren Einzelheiten darin. Waehrend man in Figur 13 nur ein Einlassventil sieht, ist aus Figur 21 erkennbar, dass stattdessen auch meere Ventile aus einem Einlass 9 oder aus mehreren Einlaessen 9 angeordnet und zur gemeinsamen Einlass- kammer 50 offnungsfaehig, oder zu ihr verschliessbar sein koennen.

In der Figur 16 ist der mittlere Kolbenstangenteil 707 der Figur 13 in zwei einzelne, individuelle Kolbenstangenfortsaetze 507 und 607 getrennt, wobei zwischen den Fortsaetzen 507 und 607 eine gemeinsame Verbindung 307 ausgebildet ist. Durch die Anordnung dieser Verbindung wird es moeglich, die Kolbenanordnung 4, 44 mit weiteren Aggregaten, zum Beispiel mit den Pump-(oder Motor) Kolben 24 zusammen arbeiten zu lassen. Zum Beispiel koennen an der Verbindung 307 Hubstege 76, 77 mit Kolbenhub Fuehrungsflaechen 78, 79 angeordnet sein, die die Aufgabe haben, die weiteren Kolben 24, deren Achsen unter einem Winkel zur Achse der Kolbenstange 7, 207 angeordnet sind, in die Zylinder 21 hereinzudruecken. Die Kolben 24 koennen so Fluidstroeme aus den Zylindern 21 foerdern, wenn die erfindungsgemaesse Kolbenanordnung in den Zylindern 2, 62 reziprokiert. Zur Kraftuebertragung koennen zwischen den Kolben 24 und den Hubstegen 76, 77, Hebel 75, Rollen 72, Wellen 73, Druckplatten 71 und Kolbenschuhe 70 bzw. andere geeignete Mittel angeordnet sein.

In Figur 17 sind die Kolben 24 mit Kolbenstangen 164 (mit den Kolbenschuhen 70 an ihnen) versehen, damit die Zylinder 21 grosse Durchmesser erhalten koennen. Die Kolben 24 koennen dann Pressluft erzeugen und liefern, indem sie Luft ueber Einlass Ventile 84 ansaugen und ueber Auslassventile 84 aus dem Zylinder heraus liefern. Kanaele 165 zur Kammer um die Kolbenstange 164 herum koennen dazu dienen, Kompression in dieser Kammer zu verhindern. Die genannten Einlass- und Auslass Ventile koennen als Schwenk- oder Rotier- Walzen ausgebildet sein und die Kolben 24 koennen dann zwecks Verhinderung von totem Raum im Zylinderkammernrest mit Ausnehmungen versehen sein, die gleichen Radius, wie die Walzen der Ventile haben.

In Figur 18 sind drei Aggregate der Figur 13 mit ihren Achsen unter Winkeln von 60 Grad einem gemeinsamem Kurbelgehaeuse 80 mit einer gemeinsamen Kurbelwelle 54, 56 zugeordnet, wobei die Kolben 44 jeweils mittels Pleueln zu dem betreffendem Exzenterlager 54 der Kurbelwelle verbunden sind. Da die Doppelkolben Aggregate der Figur 19 in beiden achsialen Richtungen abwechselnd Krafthuebe erzeugen, entstehen an den Pleueln der Figur 24 abwechselnd Druck- und Zug- Huebe. Folglich sind in Figur 24 nur drei Aggregate der Figur 13 angeordnet, aber sie erzeugen pro Kurbelwellen Umdrehung sechs Krafthuebe, wie ein uebliches Sechszylinder Aggregat. Diese Ausfuehrung ist besonders interressant als Flugmotor, weil e einmal hohe Leistung bei geringem Gewicht bietet und zum anderem den hoehenmaessig grossen Raumbedarf von Sechskolben- Sternmotoren auf fast die H elfte verkleinert.

In Figur 18 ist noch eingezeichnet, dass dem Einlass 9 und der Kammer 50 noch zu den Zylinder-Kammern 31 und -41 gerichtete Einlassventile 101, 102 im Deckel (Mittelstueck) 40 angeordnet sein koennen.

Figuren 19 und 20 zeigen weitere Einzelheiten solcher zusaetzlichen Ventile im Mittelstueck 40. So ergiebt sich aus den Figuren 19 und 20, dass statt einem Ventilsatz mehrere angeordnet sein koennen. In den Figuren 19 und 20 sind es vier solcher Ventilsaetze 101, 102 mit Schaeften und Federhaltern 105 in Federnspannern 106 mit Federlagern 108. Die Einlaesse zu den Ventilen sind durch die Fenster 104 gezeigt.

## Patentansprüche

1. Von Fluid durchströmtes Aggregat mit in einem Zylinder (2) reziprokierendem Kolben (4), einer sich vom Kolben (4) aus in axialer Richtung erstreckenden Kolbenstange (7), einem den Zylinder (2) an einer Stirnseite abschließenden und die Kolbenstange (7) dichtend führenden Endstück (3), einer vom Zylinder (2), Kolben (4) und Endstück (3) begrenzten Zylinderkammer (1, 61), in der Zylinderwand angeordneten Auslaßkanälen (6) aus der Zylinderkammer (1, 61), die durch eine Umfangskante an einem axialen Ende des Kolbens (4) bei dessen Bewegung in axialer Richtung periodisch auf und zusteuerbar sind und einem im Endstück (3) angeordneten Einlaßkanal (9) in die Zylinderkammer (1, 61), der durch die Kolbenstange (7) bei deren Bewegung in axialer Richtung periodisch aufund zusteuerbar ist, wobei der Einlaßkanal (9) und die Auslaßkanäle (6) so angeordnet sind, daß die Zylinderkammer in Einwegrichtung parallel zur Bewegung des Kolbens (4) vom Einlaßkanal (9) zu den Auslaßkanälen (6) mit Fluid durchströmt wird und das Fluid dabei komprimiert, aus der Zylinderkammer (1, 61) herausgefördert oder zum Antrieb des Kolbens (4) genutzt wird, dadurch gekennzeichnet, daß die Kolbenstange (7) eine als Ringnut ausgebildete, radial nach außen offene, um den gesamten Umfang erstreckte Steuernut (15, 45) aufweist, die zur Steuerung des Einlaßkanals (9) mit einem im Endstück (3) angeordneten, die Kolbenstange (7) umgebenden und mit dem Einlaßkanal (9) verbundenen Einlaßraum (315) zusammenwirkt, und daß die Kolbenstange (7) auf der vom Kolben (4) abgewandten Seite der Steuernut (15,45) einen Fortsatz (777) aufweist, der dichtend im Endstück (3) führbar ist.

2. Aggregat nach Anspruch 1, dadurch gekennzeichnet, dass der Kolben (4) in der von der genannten, ersten, Steuernut (15) abgewandten oxialen Richtung mittels einem Zwischenstueck (46, 55, 60, 404, 411, 464) mit einem zweitem Kolben (64) verbunden ist und der zweite Kolben achsial symmetrisch zur Mitte zwischen den beiden Kolben (4 und 64) mit zu der ersten Kolbenstange (7), der ersten Steuernut (15) und dem erstem Fortsatz (777) mit einer zweiten Kolbenstange (67), einer zweiten Steuernut (415) und einem zweitem Fortsatz (2777) versehen, mit zweiten Einlaessen (209, 2315), einem zweitem Zylinder (62) und zweiten Auslass-Schlitzen (66) zusammenwirkend angeordnet ist.

3. Aggregat nach Patentanspruch 1, dadurch gekennzeichnet, dass der Fortsatz (777) jenseits des Deckels (40) als Kolbenstangen-Verbindungsteil (707) ausgebildet ist, an dessen der ersten Steurnut abgewandtem Ende eine zweite Steuernut (215) zwischen dem genanntem Verbindungsteil (707) und einer zweiten Kolbenstange (207) ausgebildet ist, die zweite Kolbenstange (207) mit einem zweitem Kolben (44) verbunden ist, der Deckel (40) jenseits des dichtfaehigen Deckelteils (3003) fuer die Dichtung fuer die Kolbenstange (7) und das Verbindungsteil (707) ein zweites, Teile der zweiten Kolbenstange (207), der zweiten Steuernut (215) und des Teils (707) umgebendes zweites Deckelteil (4003) bildet und zwischen den Deckelteilen (3003 und 4003) eine Einlasskammer (50) im gemeinsamem Deckel (40) angeordnet ist.

4. Aggregat nach Anspruch 3, dadurch gekennzeichnet, dass der Einlasskammer (50) mindestens ein Einlasskanal (9) vorgeordnet ist und zwischen dem betreffenden Einlasskanal (9) und der Einlass-Kammer (50) ein Einweg-Einlassventil (112) angeordnet ist.

5. Aggregat nach Anspruch 3, dadurch gekennzeichnet, dass zwischen einem Einlass (9, 50) und den benachbarten Zylinderkammern (1,61) in den Deckel teilen (3003 und 4003) Einweg-Einlass Ventile (112, 101, 102) angeordnet sind.

6. Aggregat nach Anspruch 2 oder 3, dadurch gekennzeichnet, dass die Kolbenanordnung, welche mindestens einen Kolben mit einer Kolbenstange umfasst, mittels Pleuel (46-48) mit den zur mittleren Kurbelwellenachse exzentrisch angeordneten pleuellagern (43) einer Kurbelwelle (56) verbunden ist und drei der Aggregate, mit ihren Kolbenachsen um 60 Grad versetzt, einem gemeinsamem Kurbelwellen-Gehaeuse (80) zugeordnet sind.

7. Aggregat nach Anspruch 3, dadurch gekennzeichnet, dass das Verbindungsteil (707) zwei achsiale Endteile als Fortsaetze (507 und 607) beiderends eines zwischen ihnen ausgebildeten mittleren Stangenteils (307) bildet und an dem Stangenteil (307) Hubstege (76, 77) mit Kolbenhubfuehrungsflaechen (78, 79) zum Antrieb von zur Kolbenachse unter einem Winkel angestellten weiteren Kolben (24) angeordnet sind.

8. Aggregat nach Anspruch 1, dadurch gekennzeichnet, dass die Kolbenanordnung, welche mindestens einen Kolben mit einer Kolbenstange umfasst, mittels eines Pleuels (46, 55) mit einem Exzenterlager (54) einer Kurbelwelle (56) verbunden ist und der Zylinder (2, 62) in einer Fuehrung (161) den Abstand zur Kurbelwellenachse veraenderungsfaehig angeordnet ist, derart, dass der Abstand zwischen der aeusseren Totpunktlage des betreffenden Kolbens (4, 64) und dem Deckel (3) regelbar und somit das Kompressionsverhaeltnis des Aggregates regelbar ausgebildet ist.

## Revendications

1. Unité traversée par un fluide, avec un piston (4) mobile en va-et-vient dans un cylindre (2), avec une tige de piston (7) s'étendant dans le sens axial à partir du piston (4), avec un embout (3) fermant le cylindre (2) sur un côté frontal et guidant hermétiquement la tige de piston (7), avec une chambre cylindrique (1, 61) délimitée par le cylindre (2), le piston (4) et l'embout (3), avec des conduits d'évacuation (6) de la chambre cylindrique (1, 61) disposés dans la paroi du cylindre, qui peuvent être asservis périodiquement en position ouverte et en position fermé par un bord périphérique prévu sur une extrémité axiale du piston (4) lors de son déplacement dans le sens axial, et avec un conduit d'admission (9) dans la chambre cylindrique (1, 61), qui est disposé dans l'embout (3) et qui peut être commandé périodiquement en position ouverte et en position fermée par la tige de piston (7) lors de son déplacement dans le sens axial, le conduit d'admission (9) et les conduits d'évacuation (6) étant disposés de telle sorte que la chambre cylindrique est traversée par le fluide de manière unidirectionnelle, parallèlement au déplacement du piston (4), du conduit d'admission (9) aux conduits d'évacuation (6), le fluide étant alors comprimé, refoulé hors de la chambre cylindrique (1, 61) ou utilisé pour entraîner le piston (4), caractérisée en ce que la tige de piston (7) présente une rainure de commande (15, 45) réalisée sous la forme d'une rainure annulaire, ouverte radialement vers l'extérieur et s'étendant sur toute la périphérie, rainure qui, afin de commander le conduit d'admission (9), coopère avec une chambre d'admission (315) disposée dans l'embout (3), entourant la tige de piston (7) et reliée au conduit d'admission (9), et en ce que la tige de piston (7) présente, sur le côté de la rainure de commande (15, 45) qui est éloigné du piston (4), un prolongement (777) qui peut être guidé hermétiquement dans l'embout (3).

2. Unité selon la revendication 1, caractérisée en ce que le piston (4) est relié à un second piston (64), dans la direction axiale opposée à la première rainure de commande (15), à l'aide d'un élément intermédiaire (46, 55, 60, 404, 411, 464), et le second piston est muni, en symétrie axiale du milieu entre les deux pistons (4, et 64) par rapport à la première tige de piston (7), la première rainure de commande (15) et le premier prolongement (777), d'une seconde tige de piston (67), d'une seconde rainure de commande (415) et d'un second prolongement (2777), et il coopère avec des secondes admissions (209, 2315), un second cylindre (62) et des secondes fentes d'évacuation (66).

3. Unité selon la revendication 1, caractérisée en ce que le prolongement (777) est réalisé, au-delà du couvercle (40), sous la forme d'une pièce de jonction de tige de piston (707) à l'extrémité éloignée de la première rainure de commande de laquelle une seconde rainure de commande (215) est formée entre cette pièce de jonction (707) et une seconde tige de piston (207), la seconde tige de piston (207) est reliée à un second piston (44), le couvercle (40) forme, au-delà de la partie de couvercle hermétique (3003) pour l'étanchéifica- tion de la tige de piston (7) et de la pièce de jonction (707), une seconde partie de couvercle (4003) entourant des parties de la seconde tige de piston (207), de la seconde rainure de commande (215) et de la pièce (707), et une chambre d'admission (50) est disposée dans le couvercle commun (40) entre les parties de couvercle (3003 et 4003).

4. Unité selon la revendication 3, caractérisée en ce qu'au moins un conduit d'admission (9) est disposé avant la chambre d'admission (50), et une soupape d'admission unidirectionnelle (112) est disposée entre le conduit d'admission correspondant (9) et la chambre d'admission (50).

5. Unité selon la revendication 3, caractérisée en ce que des soupapes d'admission unidirectionnelles (112, 101, 102) sont disposées dans les parties de couvercle (3003 et 4003) entre une admission (9, 50) et les chambres cylindriques voisines (1, 61).

6. Unité selon la revendication 2 ou 3, caractérisée en ce que l'ensemble de piston, qui comprend au moins un piston muni d'une tige de piston, est relié par l'intermédiaire de bielles (46-48) aux coussinets de bielles (43) d'un vilebrequin (56) qui sont disposés excentriquement par rapport à l'axe médian du vilebrequin, et trois groupes, dont les axes de pistons sont décalés de 60°, sont associés à un carter de vilebrequin commun (80).

7. Unité selon la revendication 3, caractérisée en ce que la pièce de jonction (707) forme deux parties terminales axiales sous la forme de prolongements (507 et 607) aux deux extrémités d'une partie de tige centrale (307) formée entre les parties terminales, et des nervures de course (76, 77) munies de faces de guidage de course de piston (78, 79) sont disposées sur la partie de tige (307), afin d'entraîner d'autres pistons (24) disposés en formant un angle avec l'axe du piston.

8. Unité selon la revendication 1, caractérisée en ce que l'ensemble de piston, qui comprend au moins un piston muni d'une tige de piston, est relié par l'intermédiaire d'une bielle (46, 55) à un palier excentrique (54) d'un vilebrequin (56), et le cylindre (2, 62) est disposé dans un guidage (161) avec une possibilité de modification de la distance par rapport à l'axe du vilebrequin qui permet de régler la distance entre la position de point mort extérieure du piston concerné (4,64) et le couvercle (3), de sorte que le taux de compression de l'unité est réglable.

## Claims

1. A fluid flow facilitating device, an aggregate through which flows fluid, within a cylinder (2) reiprocable piston (4), a from the piston in axial direction extended shaft (7), a the cylinder on one of its axial ends closing and the shaft sealingly guiding cover (3), a by the cylinder (2), piston (4), shaft (7) and cover (3) boardered cylinder-chamber (1, 61), in the wall of the cylinder provided outlet passages (6) for leading fluid out of the cylinder-chamber with the outlet passages periodically openable and closeable during the movement of the piston by a corner of the piston and an in the cover provided inlet passage (9) for leading fluid into the cylinder-chamber with the inlet passage openable and closeable by reciprocating movement of the shaft, while the inlet- and outlet passages are so arranged that fluid flows in a one-way direction, which direction is parallel to the movement of the piston, from the inlet passage to the outlet passage and that the fluid during this one-directional flow is compressed and passed out from the cylinder-chamber or utilized to drive the piston (4), characterized therein,
that the piston-shaft (7) is provided with a radially outwardly open, fully along the periphery of tne shaft extended, circular contol-recess (15, 45) which recess for the control of the inlet passage (9) cooperates with a a portion of the shaft surrounding and in the over (3) provided inlet-space (315), and, that the piston-shaft (7) is in the relative to the piston (4) opposed direction from the control recess (15, 315) provided with an extension (777), which is sealingly guideable in the cover (3).

2. The device of claim 1, characterized therein, that the piston (4) constitutes a first piston (4), that shaft (7) constitutes a first shaft (7), the recess (15) constitutes a first recess (15), the extension (777) constitutes a first extension (777), that the first piston (4) is in the relative to the first recess opposed direction connected by a medial portion (46, 55, 60, 404, 411, 464) to a second piston (64) and that the second piston (64) is symmetrically to the middle between both pistons (4 and 64) and symmetrically to the first piston, shaft, recess and extension provided with a second shaft (67), the second shaft provided with a second control recess (415) and a second extension (2777), which co-operate with a provided second inlet arrangement (209, 2315), a second cylinder (62) and with a second outlet passage (66).

3. The device of claim 1 characterized therein, that the extension (777) is endwards of a cover (40) formed as an extension-connection-member (707) which in the to the first control recess (15) opposed direction forms a second control recess (215) between the mentioned connection-member and a second piston-shaft (207) of a to the second-shaft connected piston (44),
the cover (40) forms endwards of the sealable portion of the cover - portion (3003) a second cover portion (4003) for the sealing of the piston shaft (7) and of the connection member (707) with the second cover pnrtion (4003) surrounding portions of the second shaft (207), of the second recess (215) and of the second extension (707), and that a common inlet chamber (50) is provided in the common cover (40) between the cover- portions (3003) and (4003).

4. The device of claim 3, characterized therein, that at least one inlet passage (9) is provided before the inlet chamber (50) and that a one-way inlet valve (112) is provide between the inlet passage (9) and the inlet-chamber (50).

5. The device of claim 1, characterized therein, that one-way inlet valves (101, 102, 112) are provided in the cover portions (3003 and 4003) and between the inlets (9, 50) and the neighboring cylinder-chambers (6, 61).

6. The device of claims 2 or 3, characterized therein, that the piston assembly, which includes at least one piston and one piston shaft, is connected by a connecting rod (46-48) to an relative to the medial axis of the crankshaft eccentrically provided connecting rod bearings (43) of a crankshaft (56) and that three of the piston assemblies are provided to a common housing (80) with the axes of the piston assemblies angularly spaced by sixty degrees, relatively to each other.

7. The device of claim 3, characterized therein, that the connection member (707) is provided with two extensions which form axial end portions (507 and 607) on both ends of a medial rod- portion (307) with the rod portion located between the mentioned extensions, and that the mentioned medial rod portion is provided lift- guides (76, 77) which form guide faces (78,79) for the driving of additional pistons (24), while the additional pistons (24) are with their axes inclined relative to the axis of the medial rod portion.

8. The device of claim 1, characterized therein, that the piston assembly, which includes at least one piston and at least one piston-shaft, is connected by a piston rod (46, 55) to an eccentric piston and bearing (54) of a crankshaft (56) and that the cylinder (2, 62) is adjustably provided in a guide (161 in such an arrangement, that the distance between the outer dead point location of the respective piston (4, 64) and the cover (3) is variable and that thereby the compression ratio of the device is variable.
